# FASCICULE DE BREVET EUROPEEN

(11) **EP 0 712 649 B1**
(45) Date de publication et mention de la délivrance du brevet: **06.05.1999**
(21) Numéro de dépôt: 94500184.0
(22) Date de dépôt: 18.11.1994
(51) Int. Cl.: A63F 9/08

(54) **Appareil récréatif didactique a habilité multicombinable**
Didaktisches Geschicklichkeitsspiel mit mehrfachen Kombinationen
Recreational educational device for showing skill in making multiple combinations

(43) Date de publication de la demande: 22.05.1996
(73) Titulaire: NATIONAL PROJECT S.A., 2953 Luxembourg (LU)
(72) Inventeur: Josa Patermann, Francisco, 17256 Pals (Girona) (ES)
(74) Mandataire: Freylinger, Ernest T.

(56) Documents cités:
- EP-A- 0 062 395
- WO-A-83/01203
- DE-A- 3 111 381
- FR-A- 2 491 345
- FR-A- 2 593 075
- US-A- 4 405 131

## Description

L'invention, telle qu'énoncée dans le titre, concerne un APPAREIL RECRÉATIF DIDACTIQUE À HABILITÉ MULTICOMBINABLE, du type intégré par un corps diédrique régulier, de préférence, un bloc sphérique ou hexaédrique subdivisé en fractions multiples pouvant se déplacer - se mouvoir, par l'action des mains, autour de celui - ci, suivant le développement de ses axes de coordonnées, et indépendamment de chacun des plans de sous division de la sphère ou hexaèdre.

L'objet de l'invention est la simplification de la structure intérieure du jouet harmonisant une série de pièces communes qui -invariablement- seront les mêmes pour les différentes expressions ou manifestations externes du jouet. En effet, toutes les pièces intérieures de l'ensemble sont inchangeables, et par conséquent seules les pièces de recouvrement, montrant la face visible du jouet, seront dessinées et moulées avec une des parties du "puzzle ou casse - têtes" configurant l'ensemble, selon la version de l'ensemble, personnage, animal ou chose reproduite.

Et, selon l'invention, ces pièces de recouvrement, montrant la face visible du jouet, auront nécessairement une portion base exacte, proportionnelle au volume sphérique ou hexaédrique de l'ensemble, plus précisément un huitième de celui-ci, avec un dessin de base égal et obligatoire, et, aussi nécessairement, avec les mêmes moyens de soutien ou ancrage dans tous les cas.

### ÉTAT DE LA TECHNIQUE

Le fondement essentiel de l'invention est basé sur la PCT/ES92/00066, reconvertie par la suite en EP 92918614.6, avec numéro d'application internationale de WO 94/04235.

Du US-A-4 405 131 (colonne 3, ligne 12 à colonne 4, ligne 27, figures 1 - 8) est connu un appareil récréatif didactique, qui se compose d'un nucléus (14) sur lequel se structure et se monte un jeu de huit pièces qui comportent une base équivalente à un octant de sphère, sept des pièces (22) étant mobiles et une fixe (28), toutes comportant des moyens pour recevoir huit pièces de recouvrement (11) formant le volume circonscrit au nuclèus (14), et définissant un ensemble reproduisant un objet déterminé, cet appareil étant caractérisé par le fait que le nucléus (14) est sous - divisé par trois plans orthogonaux entre eux, et qui définissent six points équidistants formant des logements (17), six organe de guidage (19) se fixant aux points formant des logements (17); huit pièces de support (22, 28), dont sept sont mobiles (22) et une fixe (28), qui sont guidées et tenues par les organes de guidage (19) et son munies de moyens mâles (27, 32) pour assemblage, avec huit pièces externes de recouvrement (11) équivalentes, chacune, à un octant du corps externe.

Le point de départ est un même concept: un nucléus sphérique interne, avec six points d'étayage ou fixation, orthogonalement perpendiculaires entre eux.

Un ensemble de six pièces identiques étayées dans les six points susmentionnés servent de guide aux pièces de support.

Un ensemble de huit pièces de support égales entre elles composées d'une portion exacte de sous - division du corps (sphérique - hexaédrique) de l'ensemble.

Un ensemble de huit pièces de support, dont une est fixe, et les sept autres, mouvantes, dont la première sert comme pivot pour le déplacement en orbite des autres.

Et, huit pièces de recouvrement, couvertes de moyens pour ancrages sur les pièces support, et qui se déplacent en même temps que celles-ci, et qui ont également une portion exacte à la sous - division de l'ensemble et dont chacune comporte une partie externe de l'objet reproduit par le volume.

Le concept général de fonctionnement est le même.

Le fractionnement des portions, proportionnel a la forme et volume du nucléus, sera fondamentalement de forme et proportions égales à celui - ci.

Les mécanismes, également, répondent à la même idée fonctionnelle.

Pourtant, tous les aspects structuraux des pièces, dessin et particularités de détail sont originelles, selon le développement de l'activité inventive.

### ACTIVITÉ INVENTIVE

Une des idées de l'invention est la proposition d'un nucléus qui, tout en respectant le format originel sphérique, ait une structure bien plus légère est soit conditionné pour permettre -d'une part- admettre les moyens d'étayage des pièces de guidage, et, de l'autre, en divers points, pour le montage de la pièces support agissant en pivot pour la rotation des autres pièces de support.

Une autre idée de l'invention est que les organes de guidage pour le déplacement des pièces mouvantes de support sont étayées à l'aide d'organes élastiques d'amortissage, munissant ainsi ces pièces d'un montage en conditions flottantes facilitant ainsi le déplacement rotationnel et maintenant le guidage des pièces en question, les empêchant de sortir de ses couloirs ou pistes de glissage.

Une autre idée est que la pièces de support fixe ou de pivotage peut être immobilisée dans un des octants de sous - division du nucléus.

Une autre idée de l'invention est de munir le nucléus dans un des octants (plus précisément, l'opposé ou antagonique à l'antérieur) d'une cale munie de moyens rétractifs pour butoir et guidage du glissement des pièces de support mouvantes.

Un autre détail de l'invention est que chacun des supports mouvantes (sept) et fixe (un) comportent des moyens mâles à assemblage pour les pièces de recouvrement et formation du corps externe de l'ensemble, tout en étant celles-ci munies à leur tour de moyens femelles ajustables à pression et en baïonnette dans de tels moyens d'assemblage.

### DESCRIPTION DE L'INVENTION

Un des détails caractéristiques de l'invention telle que définie à la revendication 1 est que le nucléus mentionné (sphérique - hexaédrique) est un corps semi - creux, léger, sous - divisé orthogonalement en six plans coordonnés, perpendiculaires entre eux, combinés par groupes de deux, parallèles et équidistants entre eux, et délimitant six logements prismatiques entrants diamétralement opposés d'étayage et huit secteurs triangle - sphériques (octants) avec huit espaces creux morts entre ceux - ci.

Un autre détail de l'invention est que les six logements (femelles) prismatique - entrants d'étayage sont partialement comblés, ont une section carrée légèrement tronquée vers le fond auquel a été prévue une trou borgne pour soutien, par exemple, d'une visse, bouton o similaire, filetés pour fixation desdits points des organes de guidage pour les pièces mouvantes de support.

Une caractéristique desdits organes de guidage est qu'il s'agit de pièces en "T" ayant base carrée et profil sphérique ajustable à la surface du nucléus et fût prismatique encaissable aux points femelles prismatiques du nucléus et muni axialement d'une tarière passante échelonné pour logement d'un bouton qui se fixera par l'extrême inférieur à la trou borgne de chaque logement prismatique du nucléus.

Un détail caractéristique du bouton ou moyen de fixation des organes de guidage est qu'il est muni d'un profil mixte finissant en pointe mécanisée (filetée) pour fixation au bouton bouché du logement prismatique et un siège entre la tête et cette pointe pour logement d'un ressort agissant en amortisseur pour que la tête carrée de l'organe de guidage marche sur les patins (bases) des pièces mouvantes sans pour autant rendre plus difficile ou empêcher ses mouvements (glissage).

Une caractéristique des pièces mouvantes de support est qu'elles sont constituées par un corps monopièce mixte, ayant une base ou support d'appui triangle - sphérique équivalente à une huitième partie de la sphère (hexaèdre), d'où (équicentre) se projète une jetée cylindrique à diamètre échelonnées décroissants et munis de nerfs tangentiels générateurs équidistés agissant en goupilles ou encastrage mâles pour le montage des pièces extérieures de recouvrement.

Une autre caractéristique des pièces mouvantes mentionnées de support est que leurs bases ou patins d'appui, par le plan inférieur, présentent trois chaînes ou rabaissements radiaux et égaux entre eux, dirigés au centre de leurs respectifs côtés et ouverts par leurs extrêmes, qui permettent de guider à nouveau les pièces dans leur déplacement allant au delà du butoir escamotable, qui est placé au point antagonique à la pièce faisant le rôle de pivot de rotation.

Un autre détail caractéristique de la pièce de support fixe tenant le rôle de pivot rotatif est qu'elle est constituée de manière égale aux pièces mouvantes de support, la différence étant que le plan inférieur de la base ou patin d'appui ne présente pas les canaux ou rabaissement radiaux, mais, par contre, un saillant concentrique avec format égal et dimension que les creux triangulaires du nucléus et s'incruste dans un d'eux de forme immobilisée, se constituant en organe de pivotage autour duquel se déplace les sept autres pièces mouvante de support.

Un autre aspect spécifique à l'invention est l'incorporation d'un butoir de conditions rétractifs ou escamotables, se trouvant dans un point antagoniquement opposé au pivot ou pièce fixe de support, se trouvant également placé et encaissé au creux triangulaire du nucléus respectif. Ce butoir permet d'arrêter éventuellement la pièce mouvante de support dans son déplacement. Mais une légère pression de poussée permet d'aller au delà du butoir qui s'occulte ou escamote et émerge ou monte quand la pression monte.

Un détail caractéristique du butoir est le fait qu'il se trouve constitué par une boule qui subit la pression d'un ressort et se trouve logé dans une tarière à bouche évasée munie d'un petit talon ou cale qui possède un format triangulaire et qui ajuste à pression dans un des creux triangulaire du nucléus, plus précisément dans le creux antagonique au pivot de rotation. La pression du ressort qui se trouve situé par dessous la boule et contenu dans ledit creux triangulaire du nucléus, pousse de manière permanente la bille qui, dû à la bouche évasée de son logement, un petit casque sphérique émerge ou sort,

Un autre aspect qui est spécifique à l'invention est que huit pièces externes de recouvrement sont disposée ou fixées par encaissage, par assemblage d'emboîtement (à baïonnette ou autre) dans les jetées mâles des sept pièces mouvante et la fixe de support. Ces huit pièces comprennent un octant du corps de l'ensemble et, chacune, une portion proportionnelle, régulière ou irrégulière, de l'objet reproduit ou représenté.

Un détail caractéristique des pièces de recouvrement mentionnées est qu'elles sont intégrées par un bouclier triangulaire sphérique (hexaédrique) du jouet), munies intérieure et axialement d'une frette cylindrique convenablement renforcée d'une entaille femelle en forme d'étoile assemblable avec le profil de la jetée mâle des pièces mouvantes - fixe du support.

Bien évidemment, la partie extérieure du bouclier présente la portion, convenablement décorée, dessinée ou représentée, de la reproduction estimée de l'ensemble, quel que soit l'objet que celle - ci manifeste.

Une idée plus ample des caractéristiques de l'invention sera donné par la suite, lors de la considération de la lame de dessins qui fait partie de ce mémoire, où, de manière légèrement schématique et seulement à titre d'exemple, se représentent les détails préférés de l'invention.

Dans les dessins:
La figure 1 est une vue en perspective de l'ensemble sphérique du jouet coupé par la moitié.
La figure 1A est une vue égale à la précédente, vue de l'angle oppose.
La figure 2 est une vue en perspective de nucléus, avec une des pièces de support encaissée en une des pièces externes de recouvrement.
La figure 3 est une série de vues de l'organe de guidage et rétractive dans l'ensemble:
   - A =: est une vue en plante de l'organe de guidage soutenant une pièce de support.
   - B =: Est une vue sectionnée par la ligne A - A de la vue en -A-.
   - C =: Est une vue en plante du logement de la boule.
   - D =: Est une vue sectionnée par la ligne B - B de la vue en -C-.
La figure 4 est un ensemble dépiécé du nucléus:
   - A =: Est une vue en perspective.
   - B =: Est une vue sectionnée par la ligne C - C de la vue en "D".
   - C =: Est une vue en haussage latéral.
   - D =: Est une vue en plante.
   - E =: Est une vue sectionnée par la ligne D - D de la vue en "D".
La figure 5 est un ensemble dépiécé de l'organe de guidage:
   - A =: Est une vue en perspective.
   - B =: Est une vue en section par la ligne F - F de la vue en "C".
   - C =: Est une vue en plante supérieure.
   - D =: Est une vue en haussage latéral.
   - E =: Est une vue en plante inférieure.
La figure 6 est un ensemble dépiéce d'une des sept pièces de support mouvantes:
   - A =: Est une vue en plante inférieure.
   - B =: Est une vue en haussage.
   - C =: Est une vue en plante supérieure.
   - D =: Est une vue sectionnée par la ligne E - E de la vue en "A".
   - E =: Est un détail en perspective vu en raccourci.
La figure 7 est un ensemble dépiécé de la partie de support fixe:
   - A =: Est une vue en plante inférieure.
   - B =: Est une vue en haussage.
   - C =: Est une vue en plante supérieure.
   - D =: Est une vue sectionnée par la ligne G - G de la vue en "A".
   - E =: Est un détail en perspective vu en raccourci.
La figure 8 est un ensemble dépiécé du talon pour le butoir rétractif:
   - A =: Est une vue en plante inférieure.
   - B =: Est une vue en haussage de la vue en "A".
   - C =: Est une vue en plante supérieure
   - D =: Est une vue en perspective en raccourci.
   - E =: Est une vue sectionnée par la ligne H - H de la vue en "C".
La figure 9 est un ensemble dépiécé d'une des huit pièces externes de recouvrement.:
   - A =: Est une vue par la plante inférieure.
   - B =: Est une vue en haussage par un des sommets de la pièce.
   - C =: Est une vue en perspective par la face inférieure.
   - D =: Est une vue sectionnée par la ligne I - Ide la vue en "A".
La figure 10 est un ensemble dépiéce du bouton de soutien de l'organe de guidage:
   - A =: Est une vue en perspective.
   - B =: Est une vue du ressort projeté vers son logement fonctionnel.

### DESCRIPTION DES DESSINS

En ce qui concernes ces illustrations (fig. 4), le nucléus sphérique est signalé de manière générale avec (1); l'organe de guidage (figure 5) pour les pièces mouvantes de support, et est signalé avec (2); ces pièces mouvantes (figure 6) avec (3); la pièce fixe de support /(figure 7) avec (4); le talon ou cale pour le butoir rétractif avec (5); une pièce externe de recouvrement (figure 9) avec (6) et le bouton de fixation des organes de guidage (2) (figure 10) avec (7).

Le nucléus (1) (figure 4) constituant l'organe central pour le développement du corps du jouet est composé par un corps sphérique semi - creux leste de masse, sous - divisé par trois plans doubles parallèles et équidistants (10 - 10a - 10b) distribués orthogonalement selon leurs axes de coordonnées, et configurant six logements prismatiques (11) pour soutien des organes de guidage (2) (figure 5); huit vidés ou creux triangle - sphériques (12) qui servent de logement, du moins, pour la pièce de support fixe (4) (figure 7) et le talon ou cale porte - butoir (5) (figure 8) et huit espaces morts (13) dans l'intersection d'uns et autres pour permettre la diminution de masse du corps.

Les logements prismatiques (11) ont une profondeur moyenne, et, au fond, un trou borgne fileté convenablement pour permettre la fixation du bouton (7) (figure 10).

Lesdits logements (11) comptent avec les organes de guidage (2) (figure 5) tenus par six boutons (7) (figure 10) et avec l'interposition d'un ressort (8) (figure 10) agissant en amortisseur selon montre la figure 2.

L'organe de guidage (2) (figure 5) est une pièce entière en (T) de plante carrée, arc - sphérique (20) de côtés arc - concaves (21) et un fût vertical (23) prismatique à section -carrée pour son logement en (11) avec intérieur cylindrique creux (24) fini en une tarière de moindre diamètre (25) passant pour passage du bouton (7) (figure 10) et une embouchure supérieure avec siège (22) pour la tête du bouton mentionné (7).

Les quatre côtés (21) avec la tête ou plante carrée (20) soutiennent les points coincidents d'un numéro égal de bases des pièces mouvantes - fixe de support (3-4) (figures 6-7), servant de guides pour reconduire le déplacement des mouvantes.

Les huit pièces à support mouvantes - fixe (3-4) (figure 6-7) ont une configuration similaire, mais une fonction différente. En effet, les sept pièces mouvantes (3) glissent ou se déplacent par l'action manuelle sur les six plans mouvants de la sphère, et la pièce restante (4) reste fixe, servant de pivot excentrique de rotation aux autres.

Les sept pièces mouvantes de support (3) (figure 6) sont composée par un corps monopièce mixte, de base ou support d'appui triangle équilatère (30) à côtés convexes (31) de biseautage en plan chanfrain (36) descendant ou parti vers le plan inférieur.

Ce plan inférieur à trois canaux ou rabaissement radiaux (32) projetés vers le centre de chaque côté (31) et ouverts par leurs extrêmes respectifs, et dont l'intersection coïncide avec la projection perpendiculaire extérieure d'une jetée s'élevant verticalement (35) et de sections échelonnées décroissantes ascendantes (34) comptant également avec des nervures tangentiels et génératrices (35) à 120 ° constituant le moyen mâle pour assemblage et soutien des pièces externes de recouvrement (6) (figure 9).

La pièce de support fixe (4) (figure 7) offre des parties identiques (40 - 41 - 43 - 44 45 et 46) aux parties respectives analogues (30 - 31 - 33 -34 -35 et 36) de la pièce antérieure (3).

Cependant, le plan inférieur de ta base (40) est recouvert par un saillant concentrique (42) formant une cane permettant d'encaisser la pièce dans un des creux triangle - sphériques (12) du nucléus (1) (figure 4).

Le creux (12) diamétralement opposé ou antagonique au lieu de montage (12) de la pièce de support fixe (4) (figure 7) sert à installer le talon ou cane porte butoir rétractif (5) (figure 8).

Ce talon (5) est composé d'une simple pièce triangle équilatère (50) aux côtés arc - convexes (51)
de biseautage en plan chanfrain (52) entrant ou en fugue vers l'intérieur, en forme de cale, pour ajuster au creux triangle - sphérique (12) du nucléus (1) étant muni d'une trou centrale (équicentrique) (53), avec une embouchure supérieure (54) en biseautage en plan chanfrain évasé vers l'extérieur.

Ce trou sert au logement de la bille (9) qui subit la pression du ressort (90). La bille émerge partiellement en une portion équivalente à un casque sphérique par la bille évasée (54).

Les jetées mâles (33) des sept pièces mouvantes à support (3) et la jetée mâle (43) de la pièce de support fixe (4) servent au montage des huit pièces externes de recouvrement (6) (figure 9) qui conformeront le corps externe de l'ensemble ou corps du jouet lui - même.

Les pièces externes de recouvrement (6) sont fondamentalement égales. Elles sont toutes composées par des fragments triangle - sphériques (60) correspondants à un octant du développement extérieur du corps (sphérique) du jouet. Avec ses côtés arc - convexes (61) et les bords de celui - ci en chanfrain biseauté entrant (62) et muni intérieure et centralement d'un appendice (63) radialement renforcé à l'aide de nervures à 120 ° (64) et intérieurement muni d'une entaille femelle (65) aussi avec rainures à 120 ° pour assemblage aux jetées (33 - 43) des pièces de support (3 et 4) (figures 6 et 7). Il s'agit finalement d'un assemblage connecté à baïonnette.

La partie extérieure de la pièce (6) comprend une portion externe (66) de l'objet représenté par l'ensemble. Cette - ci montre l' "oreille" d'une tête d'animal, reproduite par l'ensemble.

Le bouton (7) (figure 10) servant de fixation pour l'organe de guidage (2) (figure 5) est constitué par un sortant muni de tête (70) est finit en une zone bouchée mécanisée (71), et entre l'une et l'autre se forme un goulot (73) délimité par la tête (70) et un siège (72) où se loge un ressort (8) (figure 10 - E) servant d'amortissage pour la tête (20) de l'organe de guidage (2).

### FONCTIONNEMENT

Tout l'ensemble s'arme sur la structure du nucléus (1), le volume de l'ensemble pouvant avoir la même forme sphérique du nucléus (1) ou une autre polyédrique équivalente géométriquement.

Les logements (11) servent au montage des six organes de guidage (2) à l'aide de boutons (7) avec incorporation du ressort (8) (figure 2). Chaque côté (21) de la tête (20) de l'organe en question marchent simultanément sur deux sommets contigus des bases (30 - 40) des supports (3 - 4) mouvant et fixe.

Les sept supports mouvants (3) se montent sur la surface du nucléus (1) y permettant ainsi le déplacement par action manuelle.

Un des creux triangulaires du nucléus sphérique sert au montage de ta pièce de support fixe (4) inamoviblement. Le creux (12) antagonique sert au montage du talon ou cale porte - butoir rétractif (5) avec la bille (9) et le ressort (90).

Une fois le squelette intérieur du jouet structuré, celui - ci se recouvre avec huit octants égaux (6) assemblés par connexion par les jetées (33 - 43) des pièces de support (3 - 4), formant te corps extérieur de l'ensemble, évidemment circonscrit au nucléus.

La condition mobile des sept pièces (3) en permet le déplacement dans les trois sens (10 - 10a - 10b) de la division orthogonale du nucléus (1), grâce au mouvement des casques semi - sphériques délimités par ces divisions ou:
a): la pièce (4) agit en pivot rotatif des pièces mouvantes restantes (3).
b): le butoir (9) permet le contrôle de la limite de tournée, et il est possible de varier le sens et le reconduire à l'aide des canaux radiaux (32) des pièces mouvantes (3). De tels déplacements permettent de placer chaque partie externe (6) au lieu correspondant pour former correctement l'objet que le jouet reproduit. Tout ceci demande évidemment une certaine habilité, vision et sens mathématique pour l'obtenir de manière rapide et efficace.

Une fois convenablement décrite la nature de l'invention, il faut faire remarquer, aux effets opportuns, que celle - ci n'est pas limitée aux détails exacts de cette exposition, mais, parcontre, il permettra l'introduction des modifications jugées convenables, toujours à condition de ne pas en,altérer les caractéristiques essentielles qui sont revendiquées ci - dessous.

## Revendications

1. APPAREIL RECRÉATIF DIDACTIQUE À HABILITÉ MULTICOMBINABLE, qui se compose d'un nucléus (1) principalement sphérique sur lequel se structure et se monte un jeu de huit pièces qui comportent une base équivalente à un octant de sphère, sept des pièces (3) étant mobiles et une fixe (4), toutes comportant des moyens pour recevoir huit pièces de recouvrement (6) formant le volume circonscrit au nucléus (1), et définissant un ensemble reproduissant un objet déterminé, cet appareil comportant le nucléus (1) qui est constitué d'un corps sphérique de masse allégée, sous - divisé par trois plans orthogonaux entre eux (10- 10a - 10b), et qui définissent six points équidistants formant des logements de section carrée (11), huit évidements à base triangle - sphériques (12) et entre eux huit évidements formant volumes morts (13); six organes de guidage en "T" (2) se fixant aux points formant des logements de section carrée (11); huit pièces de support triangle - sphériques (3 - 4), sept étant mobiles (3) et une fixe (4), qui sont guidées et tenues par les organes de guidage (2) et son munies de moyens prismatiques de profil echalonné mâles (33 - 43) pour assemblage, avec huit pièces triangle - sphériques externes de recouvrement (6) équivalentes, chacune, à un octant du corps externe, comprenant en outre un élément à butée rétractible (5) se montant et étant disposé en un point diamétralement opposé ou antagonique à la position de la pièce fixe de support (4).

2. APPAREIL RECRÉATIF DIDACTIQUE À HABILITÉ MULTICOMBINABLE, selon la revendication 1, où le nucléus sphérique (1) allégé, se définit par le fait que les trois plans (10 - 10a - 10b) sous - divisent le nucléus de manière orthogonale et par le fait qu'à chaque plan correspondent deux surfaces parallèles équidistantes qui, à l'occasion de leur intersection, forment des logements (11) prismatiques à section carrée, à demi fond et munis de tous borgnes filetés (14) servant à la fixation de boulons (7), qui servent, à leur tour, à la fixation des organes de guidage (2)

3. APPAREIL RECRÉATIF DIDACTIQUE À HABILITÉ MULTICOMBINABLE selon la revendication 1, qui comprend un organe de guidage (2), caractérisé par la forme de la pièce, en "T" à tête carrée (20) arc sphérique et côtés concaves (21) munis d'un fût prismatique creux (23) pour coopérer avec les logements (11), muni axialement d'un logement (24) pour un ressort, avec sortie inférieure (25) pour un bouton de fixation (7) et un lamage (22) à l'embouchure qui sert de siège de la tête du bouton mentionné (7).

4. APPAREIL RECRÉATIF DIDACTIQUE À HABILITÉ MULTICOMBINABLE, selon la revendication 1, où les sept pièces mobiles a support (3) et la pièce fixe de support (4), se définissent par le moyen de leur composition d'une pièce mixte intégrée par une base ou sol d'appui (30 - 40), équivalente à un octant de sphère, triangle - sphérique de côtés arc - convexes (31 - 41) et bords biseautés en chanfrain entrant (36 - 46), de la base sort en élévation perpendiculaire un fût (33 - 43) prismatique (34 - 44) avec nervures tangentielles échelonnés descendants formant des génératrices à 120 ° (35 - 45) dans laquelle s'encastrent les pièces externes de recouvrement.

5. APPAREIL RECRÉATIF DIDACTIQUE À HABILITÉ MULTICOMBINABLE, selon la revendication 4, où les sept pièces mobiles à support (3), se caractérisent par le fait que le plan inférieur de sa base (30) comporte des canaux ou rainures à demi - gros (32) projetées à 120 ° au centre de leurs côtés (31) et avec des extrêmités ouvertes, pour servir de guides, qui permettent d'en guider le déplacement.

6. APPAREIL RECRÉATIF DIDACTIQUE À HABILITÉ MULTICOMBINABLE, selon la revendication 4, où la pièce à support fixe (4) se caractérise en ce que le plan inférieur de sa base (40) comporte un saillant concentrique (42) de forme identique qui permet l'emboîtement dans un des creux triangle - sphériques (12) du nucléus (1).

7. APPAREIL RECRÉATIF DIDACTIQUE À HABILITÉ MULTICOMBINABLE, selon la revendication 1, qui comporte un élément de butoir (5) rétractif, qui se loge dans un creux triangulaire sphérique (12) antagonique à celui de la pièce de support fixe (4), se caracterisé en ce que est intégrée par un talon ou cale triangulaire équilatère (50) arc - sphérique aux bords arc - convexes (51) fortement biseautés en chanfrain entrant (52), muni à son tour d'un perçage équicentrique légèrement évasé à l'embouchure supérieure par où dépasse, partiellement, une bille (9) pressée par un ressort (90) où elle siège et cède à la pression des pièces mouvantes à support (3) en se déplaçant sur elle.

8. APPAREIL RECRÉATIF DIDACTIQUE À HABILITÉ MULTICOMBINABLE, selon la revendication 1, qui comprend huit pièces externes de recouvrement (6), se caracterisé en ce que sont, équivalentes à un octant du corps sphérique (6) aux côtés arc - convexes (61) de bords biseautés en chanfrain entrant (62) et intérieurement muni d'une frette prismatique creuse équicentrique (63) qui est à son tour renforcée radialement par des nervures (64) et axialement d'un entaille femelle (65) rainurée verticalement à 120° pour s'emboîter avec les cannelures mâles (33 - 43) des pièces à support (3 - 4) et extérieurement munie d'une portion de profit, silhouette ou version optionnelle (66) de l'objet reproduit.

9. APPAREIL RECRÉATIF DIDACTIQUE À HABILITÉ MULTICOMBINABLE, selon les revendications, 1, 2 et 3, qui comprend un bouton (7) qui peut à son tour tenir les organes de guidage (2) dans les logement (11) du nucléus (1), , caractérisé par la présence d'une extrémité en forme de pas de vis mécanisé pour fixation (71) et une tête limitatrice (70) entre lesquelles est crée un espace ou goulot pour logement d'un ressort d'amortissage et de tension (8) et un siège (72) au démarrage du pas de vis (71), servant d'appui à celui - ci.

## Claims

1. MULTI-COMBINABLE DIDACTIC SKILL-DEVELOPING AND RECREATIONAL DEVICE, made up of a mainly spherical nucleus upon which a set of eight parts is structured and mounted, with a base equivalent to an octant of the same, of which seven are movable and one fixed. All the parts have means to receive eight covering parts, which form the volume that circumscribes the nucleus and defines the unit by reproducing a determinate object. This device consists of a nucleus (1) made up of a spherical body, lightened in mass, subdivided into three planes that are orthogonal with each other (10-10a-10b) and which define six equidistant points that form square-sectioned housings (11), eight triangular-spherical cavities (12) and, between these, eight cavities forming dead volumes (13), six guide parts that are fixed in the points that form the square-sectioned housings (11); eight triangular-spherical support parts (3-4), of which seven are movable (3) and one fixed (4), that are guided and held by the guide parts (2) and provided with male prismatic means with a stepped profile (33-43) for joining with eight triangular-spherical outer covering parts (6), each of which is equivalent to an octant of the outer body, including also a retractable checking element (5) mounted at a point diametrically opposite or antagonistic to the position of the fixed support part (4).

2. MULTI-COMBINABLE DIDACTIC SKILL-DEVELOPING AND RECREATIONAL DEVICE, as claimed in claim 1, in which the lightened spherical nucleus (1) is characterized in that the three planes (10-10a-10b) subdivide orthogonally, and by the fact that to each plane correspond two equidistant parallel surfaces which, at their intersection, form prismatic square-sectioned housings (11) of medium depth and provided with blind drill holes (14) for fixing the bolts (7) that serve, in turn, to attach the guide parts (2).

3. MULTI-COMBINABLE DIDACTIC SKILL-DEVELOPING AND RECREATIONAL DEVICE, as claimed in claim 1, which consists of a guide part (2), characterized in that it is a T-shaped part with a arched-spherical square head (20) and concave sides (21) provided with a hollow prismatic shaft (23) to cooperate with the housings (11) and having axially a housing (24) for a spring, with a lower outlet (25) for the attachment bolt (7) and a hollow (22) at the mouth that serves as seating for the head of the said bolt (7).

4. MULTI-COMBINABLE DIDACTIC SKILL-DEVELOPING AND RECREATIONAL DEVICE, as claimed in claim 1, in which the seven movable supporting parts (3) and the fixed supporting part (4) are characterized in that they are defined by being composed of a mixed part made up of a base or supporting shoe (30-40), equivalent to an octant of a sphere, which is triangular-spherical and has arched-convex sides (31-41) and bevelled, recess-chamfered edges (36-46), from whose base a shaft projects in perpendicular elevation (33-43). This shaft is prismatic with descending stepped levels (34-44) and has tangential bands in descending steps that form generatrices at 120° (35-45) where the outer covering parts engage (6).

5. MULTI-COMBINABLE DIDACTIC SKILL-DEVELOPING AND RECREATIONAL DEVICE, as claimed in claim 4, in which the seven movable supporting parts (3) are characterized in that in the lower plane of its base (30) there are channels or slots of medium thickness (32) projected at 120° to the centre of their sides (31) and with open ends, by way of guides, that allow the movement to be guided.

6. MULTI-COMBINABLE DIDACTIC SKILL-DEVELOPING AND RECREATIONAL DEVICE, as claimed in claim 4, in which the fixed support part (4) is characterized in that the lower plane of its base (40) has a Concentric projection (42) of identical form that allows it to be fitted into one of the triangular-spherical cavities (12) of the nucleus (1).

7. MULTI-COMBINABLE DIDACTIC SKILL-DEVELOPING AND RECREATIONAL DEVICE, as claimed in claim 1, which consists of a retractable checking element (5) housed in a triangular-spherical cavity (12) that is antagonistic to that of the fixed support part (4), characterized in that it is made up of a small heel or wedge in the form of an arched-spherical equilateral triangle (50), with arched-convex edges (51) that are strongly bevelled with recessed chamfering (52), and provided, in turn, with a slightly trumpet-shaped (54) equicentric drill hole (53) at the upper mouth through which a ball (9) partially projects that is pressed by a spring (90) where it is seated and which yields to the pressure of the movable supporting parts (3) when they move upon it.

8. MULTI-COMBINABLE DIDACTIC SKILL-DEVELOPING AND RECREATIONAL DEVICE, as claimed in claim 1, which consists of eight outer covering parts (6), characterized in that they are equivalent to an octant of the spherical body (6) with arched-convex sides (61) having bevelled edges with recessed chamfering (62) and provided inside with an equicentric hollow prismatic collar (63) that is, in turn, reinforced radially with bands and axially with a female joint (65) slotted vertically at 120° for fitting into the male shafts (33-43) of the supporting parts (3-4), and provided outside with a portion of the profile, outline or optional version (66) of the object reproduced.

9. MULTI-COMBINABLE DIDACTIC SKILL-DEVELOPING AND RECREATIONAL DEVICE, as claimed in claims 1, 2 and 3, which consists of a bolt that, in turn, may hold the guide parts (2) in the housings (11) of the nucleus (1), characterized in that it has one end in the form of a machined screw hole for fixing (71), and a limiting head (70) between which a space or neck is created for housing an absorbing and tensing (8) spring and a seating (72) at the start of the screw thread (71) for supporting it.

## Patentansprüche

1. LERNSPIELGERÄT ZUR FÖRDERUNG DER MULTIKOMBINATIONSFäHIGKEIT, bestehend aus einem im wesentlichen kugelförmigen Kern, auf dem ein Satz von 8 Teilen aufgebaut und montiert wird, wobei diese Teile eine Grundfläche aufweisen, die einem Oktanten dieses kugelförmigen Kerns entspricht, und sieben dieser Teile beweglich sind und eines davon fest ist, wobei alle diese Teile Mittel aufweisen, um acht Deckteile aufzunehmen, welche das den Kern umgebende Volumen bilden, und welche die Gesamtanordnung festlegen, mit der ein bestimmter Gegenstand nachgebildet wird; dieses Gerät umfasst einen Kern (1), der aus einem kugelförmigen Körper mit verringerter Masse besteht, welcher in drei zueinander senkrecht angeordneten Ebenen (10-10a-10b) unterteilt ist, wobei diese sechs in gleichem Abstand angeordnete Punkte festlegen, die Aufnahmen (11) mit einem quadratischen Querschnitt bilden, acht dreieckig-kugelförmige Hohlräume (12) und dazwischen acht tote Hohlräume (13) bilden; sechs T-förmige Führungsorgane (2), die an den die Aufnahmen mit quadratischem Querschnitt (11) bildenden Punkten befestigt werden; acht dreieckigkugelförmige Trägerteile (3 - 4), sieben davon beweglich (3) und eines davon fest (4), die durch die Führungsorgane (2) geführt und befestigt werden, und die mit prismatischen, mit stufenförmigem Profil versehenen Vaterteilen (33-43) zum Zusammenbau ausgestattet sind, mit acht äusseren dreieckigkugelförmigen Deckteilen (6), die jeweils einem Oktanten des äusseren Körpers entsprechen, und die ausserdem ein einziehbares Anschlagelement (5) aufweisen, das an einem der Position des festen Trägerteils (4) diametral gegenüberliegenden bzw. gegenüberstehenden Punkt montiert und angeordnet wird.

2. LERNSPIELGERÄT ZUR FÖRDERUNG DER MULTIKOMBINATIONSFÄHIGKEIT nach Anspruch 1, in dem der mit verringerter Masse ausgebildete kugelförmige Kern (1) dadurch gekennzeichnet ist, dass die drei Ebenen (10-10a-10b) den genannten Kern senkrecht unterteilen, und dadurch, dass jeder Ebene zwei in gleichem Abstand angeordnete parallele Flächen zugehören, die an ihrem Schnittpunkt prismatische Aufnahmen (11) mit einem quadratischen Querschnitt bilden, auf halber Bodenhöhe und mit Blindbohrungen (14) versehen, zur Befestigung der Bolzen (7), die ihrerseits zur Befestigung der Führungsorgane (2) dienen.

3. LERNSPIELGERÄT ZUR FÖRDERUNG DER MULTIKOMBINATIONSFÄHIGKEIT nach Anspruch 1, wobei dieses ein Führungsorgan (2) umfasst, das dadurch gekennzeichnet ist, dass es ein T-Stück mit einem quadratischen kreisbogenförmigen Kopf (20), mit nach innen gewölbten Seiten (21) ist, das mit einem prismatischen hohlen Schaft (23) versehen ist, zur Zusammenwirkung mit den Aufnahmen (11), wobei dieser Schaft axial mit einer Aufnahme (24) für eine Feder ausgestattet ist, mit einem unteren Ausgang (25) für den Befestigungsbolzen (7) und einem Absatz (22) in der Mündung, die als Auflage für den Kopf des genannten Bolzens (7) dient.

4. LERNSPIELGERÄT ZUR FÖRDERUNG DER MULTIKOMBINATIONSFÄHIGKEIT nach Anspruch 1, bei dem die sieben beweglichen Trägerteile (3) und das feste Trägerteil (4) dadurch gekennzeichnet sind, dass sie durch ihre Zusammensetzung aus einem Mischteil festgelegt sind, das eine dreieckig-kugelförmige Grundfläche beziehungsweise Auflagefläche (30-40) aufweist, welche einem Oktanten einer Kugel entspricht, mit bogenförmig nach aussen gewölbten Katheten (31-41) und eingangs abgeschrägten Rändern (36-46), aus dessen Grundfläche ein prismatischer Stift (33-43), mit abfallenden, stufenförmigen Ebenen (34-44) senkrecht hervorsteht, mit tangierenden Rippen, die abfallend gestuft sind, und Mantellinien mit einem Winkel von 120° (35-45) bilden, in denen die äusseren Deckteile (6) einrasten.

5. LERNSPIELGERÄT ZUR FÖRDERUNG DER MULTIKOMBINATIONSFÄHIGKEIT nach Anspruch 4, bei dem die sieben beweglichen Trägerteile (3) dadurch gekennzeichnet sind, dass sie auf der unteren Ebene ihrer Grundfläche (30) aus mittelbreiten Kanälen oder Nuten (32) bestehen, die sich in einem Winkel von 120° zum Zentrum ihrer Seiten (31) erstrecken und offene Enden aufweisen, welche es ermöglichen, die Verschiebung zu führen.

6. LERNSPIELGERÄT ZUR FÖRDERUNG DER MULTIKOMBINATIONSFÄHIGKEIT nach Anspruch 4, bei dem das feste Trägerteil (4) dadurch gekennzeichnet ist, dass es auf der unteren Ebene seiner Grundfläche (40) einen konzentrischen Vorsprung (42) mit dem gleichen Format aufweist, dass die Verstellung in einem der dreieckig-kugelförmigen Hohlräumen (12) des Kerns (1) ermöglicht.

7. LERNSPIELGERÄT ZUR FÖRDERUNG DER MULTIKOMBINATIONSFÄHIGKEIT nach Anspruch 1, das aus einem einziehbaren Anschlagelement (5) besteht, welches in einem dreieckig-kugelförmigen Hohlraum (12) angeordnet ist, das als Gegenstück zu dem des festen Trägerteils (4) ausgebildet ist, dadurch gekennzeichnet, dass es aus einem Absatz oder Keil in Form eines gleichschenkligen Dreiecks (50), das kreisbogenförmig ausgebildet ist, besteht, mit bogenförmig nach aussen gewölbten Rändern (51), die eingangs stark abgeschrägt sind (52), wobei es seinerseits mit einer in der oberen Mündung leicht trompetenförmigen gleichzentrischen Bohrung (53) ausgestattet ist, durch die es teilweise über eine Kugel (9) hervorsteht, die durch eine Feder (90) gegen ihre Auflage gedrückt wird, und die dem Druck der beweglichen Trägerteile (3) nachgibt, wenn diese über sie hinweggleiten.

8. LERNSPIELGERÄT ZUR FÖRDERUNG DER MULTIKOMBINATIONSFÄHIGKEIT nach Anspruch 1, das acht äussere Deckteile (6) aufweist, die dadurch gekennzeichnet sind, dass sie einem Oktanten des kugelförmigen Körpers (6) entsprechen, mit bogenförmig nach aussen gewölbten Seiten (61) mit eingangs abgeschrägten Kanten (62) und innen mit einer prismatischen, hohlen, gleichzentrischen Buchse (63) ausgestattet, die ihrerseits durch Rippen (64) radial verstärkt ist, und axial über eine Einkerbung in Form eines Mutterteils (65) verfügt, das senkrecht in einem Winkel von 120° mit Nuten versehen ist, um so in den Stiften in Form von Vaterteilen (33-43) der Trägerteile (3-4) einzurasten, und aussen mit einem Profilabschnitt, das den Umriss bzw. die Wunschform (66) des nachgebildeten Gegenstands darstellt.

9. LERNSPIELGERÄT ZUR FÖRDERUNG DER MULTIKOMBINATIONSFÄHIGKEIT nach den Ansprüchen 1, 2 und 3, das einen Bolzen (7) aufweist, der seinerseits die Führungsorgane (2) in den Aufnahmen (11) des Kerns (1) befestigen kann, dadurch gekennzeichnet, dass ein Ende in Form eines Schraubendurchgangs vorgesehen ist, das zur Befestigung (71) bearbeitet wurde, und das einen begrenzenden Kopf (70) aufweist, wobei dazwischen ein Raum oder Hals gebildet wird, um eine Dämpfungs- und Spannungsfeder (8) aufzunehmen, sowie einen Sitz (72) am Gewindeanfang (71), damit dieses auf dem Sitz aufliegen kann.
